# EUROPÄISCHE PATENTSCHRIFT

(11) **EP 1 199 735 B1**
(45) Veröffentlichungstag und Bekanntmachung des Hinweises auf die Patenterteilung: **24.11.2004**
(21) Anmeldenummer: 01810849.8
(22) Anmeldetag: 03.09.2001
(51) Int. Cl.: H01H 11/04, H01R 13/03

(54) **Verfahren zum Herstellen eines veredelt beschichteten Kontaktfingers**
Manufacturing method for an ennobled coated contact finger
Procédé de fabrication d'un doigt de contact revêtu ennoblie

(30) Priorität: 04.09.2000 DE 10043400
(43) Veröffentlichungstag der Anmeldung: 24.04.2002
(73) Patentinhaber: ABB Schweiz AG, 5400 Baden (CH)
(72) Erfinder: Mauroux, Jean-Claude, 5502 Hunzenschwil (CH)
(74) Vertreter: ABB Patent Attorneys

(56) Entgegenhaltungen:
- EP-A- 0 280 861
- EP-A- 0 757 367
- DE-U- 29 519 948
- US-A- 4 642 891
- PATENT ABSTRACTS OF JAPAN vol. 2000, no. 22, 9. März 2001 (2001-03-09) & JP 2001 126797 A (QUASAR SYSTEM INC), 11. Mai 2001 (2001-05-11)

## Beschreibung

### TECHNISCHES GEBIET

Bei der Erfindung wird ausgegangen von einem Steckkontakt gemäss dem Oberbegriff von Patentanspruch 1.

### STAND DER TECHNIK

Bei Kontaktfingern für einen Steckkontakt wie sie beispielsweise in EP 757 367 - Fig. 10 Bezugszeichen 45 und 46 abgebildet sind, sind die stromführenden Kontaktflächen Teil der dünnen Seitenflächen. Die Kontaktfinger werden beim Herstellen aus einem dünnen Band (beispielsweise Kupfer oder Aluminium) gestanzt. Die Dicke des Kontaktfingers ist gleichmässig und entspricht der Dicke des Bandes. Bei einer gegebenen Form des Kontaktfingers ergibt sich beim Stanzen eine Werkstoffausnützung von rund 50%. Beim Stanzen bilden sich an den Kontaktflächen Stanzgrat und Abrisse, die die Kontakteigenschaften beeinträchtigen. Um die Kontakteigenschaften zu verbessern werden die gestanzten Kontaktfinger anschliessend in aufwendigen Arbeitsschritten mit viel Handarbeit veredelt, beispielsweise durch versilbern. Dabei werden die einzelnen Kontaktfinger an ein Gestell gehängt und gemeinsam veredelt. Dabei wird die gesamte Oberfläche des Kontaktfingers veredelt. Die gleichmässige Dicke des Kontaktfingers führt insbesondere im Bereich von schmalen Zuleitungsabschnitten zu Kontaktübergängen zu erhöhten Widerständen, welche die elektrischen Eigenschaften des Steckkontakts, insbesondere die Kurzschlussfestigkeit beeinträchtigen.

### KURZE DARSTELLUNG DER ERFINDUNG

Der Erfindung, wie sie in den Patentansprüchen angegeben ist, liegt die Aufgabe zugrunde, ein Steckkontakt mit verbesserten elektrischen Eigenschaften zu schaffen.

Diese Aufgabe wird durch den Merkmalen des Anspruchs 1 gelöst. Die Kontaktfinger für den Steckkontakt werden durch ein Verfahren produziert indem in einem ersten Verfahrensschritt eine Stange mit dem Querschnittsprofil der Kontaktfinger aussenseitig veredelt wird, und anschliessend die Kontaktfinger in einem zweiten Verfahrensschritt von der Profilstange stückweise einzeln abgeschnitten werden. Da lediglich im Schneidspalt Materialverlust zu beklagen ist, kann gegenüber dem Verfahren mit gestanzten Kontaktfingern die Werkstoffausnützung erheblich gesteigert werden. Zudem ist es so möglich, auf einfache Weise Kontaktfinger mit teilweise unterschiedlicher Dicke herzustellen. Diese weisen dank optimierten Zuleitungswiderständen ein stark verbessertes Kurzschlussverhalten auf.

Beim mit dem obengenannten Verfahren hergestellten Kontaktfinger sind zudem lediglich die Seitenflächen veredelt. Dies bedeutet eine nicht unwesentliche Materialeinsparung an meist teurem Veredelungsmaterial, wie beispielsweise Silber, Gold, Platin oder Paladium.

In einer vorteilhaften Ausführungsform des Verfahrens wird die Profilstange nur teilweise, insbesondere im Bereich von Kontaktstellen veredelt. Dadurch lässt sich der Materialbedarf für die Veredelung pro Kontaktfinger bis auf das absolut notwendige Minimum reduzieren.

In einer weiteren vorteilhaften Ausführungsform des Verfahrens werden die Kontaktfinger mittels einem gegebenenfalls mit einem abrasiven Pulver beladenen Gas- oder Flüssigkeitsstrahl von der Profilstange abgeschnitten. Dadurch werden die eigentlichen Kontaktstellen nicht beeinträchtigt. Es werden sehr hochwertige Seitenflächen erzeugt, die allenfalls lediglich feine Gräte an den Kante aufweisen, welche mittels Kugelpolieren entfernt werden können.

### KURZE BESCHREIBUNG DER ZEICHNUNGEN

Ein Ausführungsbeispiel der Erfindung und die damit erzielbaren weiteren Vorteile werden nachfolgend anhand von Zeichnungen näher erläutert. Hierbei zeigt:
- Fig. 1: eine Aufsicht auf einen Steckkontakt mit zwei Kontaktfingern,
- Fig. 2 und 3: zwei Ausführungsformen eines Kontaktfingers nach Fig. 1 beim Herstellen,
- Fig. 4: eine weitere Ausführungsform des Kontaktfingers nach Fig. 1,
- Fig. 5: ein Ersatzschaltbild für den Kontaktfinger nach Fig.1, und
- Fig. 6: den Kontaktfinger nach Fig. 4 beim Herstellen,

### WEG ZUR AUSFÜHRUNG DER ERFINDUNG

In allen Figuren beziehen sich gleiche Bezugszeichen auf gleichwirkende Teile.

Fig. 1 zeigt einen Steckkontakt mit zwei eingesetzten, parallellaufenden Kontaktfingern 1. Der Steckkontakt umfasst neben den Kontaktfingem 1 eine Auflagescheibe 7, eine Spannvorrichtung 8 sowie einen Stromleiter 9. Die Kontaktfinger 1 liegen mit jeweils zwei Kontaktflächen A₁ und A₂ an der Seite der Auflagescheibe 7 an. Diese ist rund und mindestens so dick ausgebildet wie die Kontaktfinger 1. An der Auflagescheibe 7 befestigt ist ein Stromleiter 9, über den der Steckkontakt angeschlossen wird. Der Stromleiter 9 ist starr an der Auflagescheibe 7 befestigt. Um die Kabelkräfte zu entkoppeln kann der Stromleiter 9 zusammen mit der Auflagescheibe 7 um den Mittelpunkt der Auflagescheibe gedreht werden. Von Aussen drückt die Spannvorrichtung 8 die beiden Kontaktfinger 1 an die Auflagescheibe 7. Bei aufgestecktem Gegenkontaktstück 10, welches von rechts zwischen die beiden Kontatkfinger 1 eingeschoben ist und diese im Bereich der Kontaktfläche B nach aussen drückt, erhöht sich der durch die Spannvorrichtung 8 auf die Kontaktfinger ausgeübte Druck. Die Kontaktflächen A₁ und A₂ der Kontaktfinger liegen sodann an der Auflagescheibe 7 an.

Das Herstellungsverfahren für die Kontaktfinger ist aus der Fig. 2 ersichtlich. Eine aus dem Kontaktfingermaterial (vorzugsweise Kupfer) bestehende Stange 2 wird beispielsweise durch Ziehen durch eine Matrize hergestellt. Dabei weist die Matrize im Profil die Form des Kontaktfingerprofils auf. Diese Profilstange 2 wird anschliessend veredelt, beispielsweise durch Eintauchen der Stange in ein Silberbad oder durch Auftragen einer entsprechenden Silberschicht auf die an ein Gestell befestigte Stange. Die Profilstange weist somit eine veredelte Oberfläche 3 auf.

Anschliessend werden von der Profilstange 2 scheibenweise die Kontaktfinger 1 abgetrennt. Besonders vorteilhaft ist dabei das Abschneiden mittels einem gegebenenfalls mit einem abrasiven Pulver (beispielsweise feiner Sand) beladenen Gas- oder Flüssigkeitsstrahl 4, wie beispielsweise ein Wasserstrahl. Die entstehenden Schnittflächen bilden die Deckflächen 11 der Kontaktfinger. An den Kanten entstehen feine Gräte, welche durch Kugelpolieren auf einfache Weise entfernt werden können. Dabei werden die Kontaktfinger zusammen mit einer Seifenlauge in eine Masse aus gehärteten und hochglanzpolierten Stahlkugeln gegeben, die sich üblicherweise durch eine Vibrationsschüssel oder eine rotierende Trommel in Bewegung bringen. Die Kugeln behämmern somit die Kontaktfinger von allen Seiten, verdichten und härten die Oberflächen und entfernen die feinen Gräte. Nach dem Abschneiden und Polieren der Kontaktfinger fällt kein weiterer Verfahrensschritt mehr an.

Besonders vorteilhaft ist dabei, dass nicht die gesamten Oberflächen der Kontaktfinger 1 veredelt sind, sondern lediglich die die Kontaktflächen A₁, A₂, und B umfassenden Seitenflächen 12. Das für die Deckflächen 11 gesparte Veredelungsmaterial kann bei einer normalerweise hohen Stückzahl an gefertigten Kontaktfinger zu einer nicht unerheblichen Herstellungskostensenkung führen. Bei einer gebräuchlichen Dicke der Kontaktfinger von 2-3 mm und einer Gesamtoberfläche des Kontaktfingers von ca. 1'000 mm² können rund 60-70% des Veredelungsmaterials eingespart werden.

Werden an der Profilstange 2 beispielsweise durch Tampongalvanisieren (partielle elektrolytische Abscheidung eines Veredelungsmaterials auf einer vorgegebenen Fläche) sogar lediglich die die späteren Kontaktflächen bildenden Bereiche veredelt, können diese Einsparungen weiter erhöht werden und bis zu 80-90% ausmachen.

Im Gegensatz zu den aus einem flachen, ebenen Band gestanzten Kontaktfingem können die mit dem beschriebenen Verfahren hergestellten Kontaktfinger Bereiche unterschiedlicher Dicke aufweisen. Fig. 4 zeigt einen solchen Kontaktfinger. In der Mitte weist er die normale Dicke d von beispielsweise 3 mm auf. Im Bereich der Kontaktfläche B ist der Kontaktfinger um 2 mm in Richtung der einen Deckfläche auf d_{B}=5mm verbreitert, während er im Bereich zwischen den Kontaktflächen A₁ und A₂ um 2 mm in Richtung der anderen Deckfläche auf d_{A}=5mm verbreitert ist. Dadurch werden einerseits die Kontaktflächen A₁, A₂ und B vergrössert, andererseits wird durch die Verbreiterung der Zuleitung von der Kontaktfläche A₁ zur Kontaktfläche A₂ der Zuleitungswiderstand zu der Kontaktfläche A₂ reduziert.

Fig. 5 zeigt ein vereinfachtes Ersatzschaltbild des Kontaktfingers. Die Kontaktwiderstände R_{CB}, R_{CA1} und R_{CA2} sind gemäss IEC60943, Tabelle 1 bei gegebenen Kontaktmaterialien abhängig von der Kraft F, mit der die jeweilige Kontaktfläche des Kontaktfingers auf das Gegenkontaktstück 10 respektive die Auflagescheibe 7 gedrückt wird.${\text{R}}_{\text{C}} {\text{= k}}_{\text{1}} {\text{·F}}^{\text{-0.6}} {\text{+ k}}_{\text{2}} {\text{·σ}}_{\text{0}} {\text{·F}}^{\text{-1}}$

Für versilberte Kontaktflächen gilt${\text{k}}_{\text{1}} {\text{= 8.8·10}}^{\text{-5}} {\text{, k}}_{\text{2}} {\text{= 225·10}}^{\text{6}} {\text{, σ}}_{\text{0}} {\text{= 5·10}}^{\text{-13}}$

Durch gezieltes Anordnen der Kontaktflächen A₁ und A₂ entlang der Auflagescheibe 7 können die Kräfte in den Kontaktflächen verteilt und damit die Kontaktwiderstände angepasst werden.

Die Zuleitungswiderstände R_{LA-B} und R_{LA1-A2} sind abhängig vom Querschnitt des Kontaktfingers und somit bei gegebenem Profil von der Dicke des Kontaktfingers.

Durch Vergrössern der Dicke des Kontaktfingers zwischen den Kontaktflächen A₁ und A₂ lässt sich somit der Zuleitungswiderstand R_{LA-B} soweit verkleinern, dass im ldealfall bei entsprechender Anordnung der Kontaktflächen entlang der Auflagescheibe der Kontaktwiderstand R_{CA2} und der Zuleitungswiderstand R_{LA-B} in Serie gleich gross sind wie der Kontaktwiderstand R_{CA1} parallel dazu. Insbesondere im Fall eines Kurzschlusses teilt sich der Kurzschlussstrom so gleichmässig auf die Strompfade durch die beiden Kontaktflächen A₁ und A₂ auf. Sich an den Kontaktflächen bildende Abstoss- oder Repulsionskräfte werden reduziert und die Kurzschlussfestigkeit des Steckkontakts wird wesentlich verbessert. Zudem kommt es zu keinen ungleichmässigen, lokalen Erwärmungen.

Im obengenannten Beispiel mit einer Vergrösserung der Dicke des Kontaktfingers im Bereich zwischen der Kontaktflächen A₁ und A₂ auf d_{A}=5mm ergibt sich bei geeigneter Anordnung der Kontaktflächen ein Verhältnis der Ströme durch die Kontaktflächen von etwa$\frac{{\text{I}}_{\text{A2}}}{{\text{I}}_{\text{A1}}} \text{≈} \frac{\text{1}}{\text{1.4}}$

Dies ist eine wesentliche Verbesserung der Stromaufteilung zwischen den beiden Kontaktflächen gegenüber einem herkömmlichen Kontaktstecker mit gleichmässig dicken Kontaktfingern. Ein solcher Kontaktstecker weist eine Stromaufteilung von etwa 1:3 auf.

Wie aus Fig. 6 ersichtlich ist, ist die Werkstoffausnutzung beim Herstellen von Kontaktfingern 1 mit unterschiedlicher Dicken d_{A} und d_{B} nur geringfügig weniger gut als bei absolut flachen Kontaktfingern. Der Schnittspalt 5 ist lediglich im Bereich der Mitte der Kontaktfinger etwas vergrössert, so dass etwas Werkstoffabfall anfällt. Für einen Steckkontakt werden zwei spiegelsymmetrisch ausgebildete Kontaktfinger benötigt. Von einer Profilstange 2 werden jeweils nur die einen der beiden spiegelsymmetrisch ausgebildeten Kontaktfinger abgeschnitten. Die anderen von einer anderen Profilstange. So lässt sich der Werkstoff optimal ausnutzen.

### BEZEICHNUNGSLISTE

- 1: Kontaktfinger
- 2: Profilstange
- 3: Veredelte Oberfläche
- 4: Gas- oder Flüssigkeitsstrahl
- 5: Schnittspalt
- 6: Metallband
- 7: Auflagescheibe
- 8: Spannvorrichtung
- 9: Stromleiter
- 10: Gegenkontaktstück
- 11: Deckfläche des Kontaktfingers
- 12: Seitenfläche des Kontaktfingers
- A₁, A₂: Kontaktflächen an Auflagescheibe
- B: Kontaktfläche an Gegenkontakt
- d, d_{A}, d_{B}: Dicke des Kontaktfingers
- R_{CA1}, R_{CA2}, R_{CB}: Kontaktwiderstand, Ersatzschaltbild
- R_{LA1-A2}, R_{LAB}: Leitungswiderstand, Ersatzschaltbild

## Patentansprüche

1. Steckkontakt, umfassend zwei Kontaktfinger (1), eine Auflagsscheibe (7) und eine Spannvorrichtung (8), wobei
- jeder Kontaktfinger (1) zwei im wesentlichen parallel zueinander angeordnete Deckflächen (11) und normal zu den Deckflächen angeordnete Seitenflächen (12) aufweist,
- Teile der Seitenflächen (12) als eine veredelte erste Kontaktfläche (B) zum Kontaktieren eines Gegenkontaktstücks (10) und als zwei veredelte zweite Kontaktflächen (A₁, A₂) zum Aufliegen an der Auflagescheibe (7) ausgebildet sind, und
- bei auf dem Gegenkontaktstück (10) aufgestecktem Steckkontakt die durch das Gegenkontaktstück (10) an den an einem dem Gegenkontaktstück (10) zugewandten Ende angeordneten, ersten Kontaktflächen (B) auseinandergedrückten Kontaktfinger (1) mit den an dem entgegengesetzten Ende angeordneten zweiten Kontaktflächen (A₁, A₂) durch die Spannvorrichtung (8) auf die Auflagescheibe (7) gedrückt sind,
**dadurch gekennzeichnet, dass**
- die Oberfläche des Kontaktfingers (1) im Bereich der Deckflächen (11) unveredelt ist, und dass
- jeder Kontaktfinger (1) Bereiche mit unterschiedlicher Dicke (d, d_{A}, d_{B}) in Normalrichtung zu den Deckflächen aufweist.

2. Steckkontakt nach Anspruch 1, **dadurch gekennzeichnet, dass**
- der Kontaktfinger (1) im Bereich zwischen den beiden zweiten Kontaktflächen (A₁, A₂) eine gegenüber der Dicke (d) im Bereich zwischen der ersten Kontaktfläche (B) und den beiden zweiten Kontaktflächen (A₁, A₂) vergrösserte Dicke (d_{A}) aufweist.

## Claims

1. Plug-in contact, comprising two contact fingers (1), a supporting disc (7) and a clamping device (8),
- each contact finger (1) having two outer surfaces (11), arranged substantially parallel to each other, and side surfaces (12), arranged normal to the outer surfaces,
- parts of the side surfaces (12) being formed as a refined first contact surface (B) for contacting a mating contact element (10) and as two refined contact surfaces (A₁, A₂) for resting on the supporting disc (7), and
- when the plug-in contact is fitted on the mating contact element (10), the contact fingers (1), spread apart by the mating contact element (10) at the first contact surfaces (B), arranged at an end towards the mating contact element (10), are pressed with the second contact surfaces (A₁, A₂), arranged at the opposite end, by the clamping device (8) onto the supporting disc (7),
**characterized in that**
- the surface of the contact finger (1) in the region of the outer surfaces (11) is unrefined, and **in that**
- each contact finger (1) has regions with different thicknesses (d, dA, dB) in the direction normal to the outer surfaces.

2. Plug-in contact according to Claim 1, **characterized in that**
- the contact finger (1) has in the region between the two second contact surfaces (A₁, A₂) a thickness (d_{A}) that is increased in comparison with the thickness (d) in the region between the first contact surface (B) and the two second contact surfaces (A₁, A₂).

## Revendications

1. Fiche de contact qui comprend deux doigts de contact (1), une plaque d'appui (7) et un dispositif de serrage (8), dans laquelle
- chaque doigt de contact (1) présente deux surfaces de recouvrement (11) disposées essentiellement en parallèle l'une à l'autre et deux surfaces latérales (12) disposées perpendiculairement aux surfaces de recouvrement,
- des parties des surfaces latérales (12) sont configurées comme une première surface de contact (B) dotée d'une finition et destinée à assurer le contact avec une pièce complémentaire de contact (10) et comme deux deuxièmes surfaces de contact (A₁, A₂) dotées d'une finition et destinées à venir s'appliquer contre la plaque d'appui (7), et
- lorsque la fiche de contact est enfichée sur la pièce complémentaire de contact (10), le dispositif de serrage (8) repousse les doigts de contact (1) écartés l'un de l'autre par la pièce complémentaire de contact (10) sur les premières surfaces de contact (B) disposées à une extrémité tournée vers la pièce complémentaire de contact (10) contre la plaque d'appui (7) par les deuxièmes surfaces de contact (A₁, A₂) disposées sur l'extrémité opposée,
**caractérisée en ce que**
- la surface du doigt de contact (1) ne reçoit pas de finition dans la zone des surfaces de recouvrement (11) et **en ce que**
- chaque doigt de contact (1) présente des zones de différentes épaisseurs (d, d_{A}, d_{B}) dans la direction perpendiculaire aux surfaces de recouvrement.

2. Fiche de contact selon la revendication 1,
**caractérisée en ce que**
- dans la zone située entre les deux deuxièmes surfaces de contact (A₁, A₂), le doigt de contact (1) présente une épaisseur (d_{A}) plus grande que l'épaisseur (d) dans la zone située entre la première surface de contact (B) et les deux deuxièmes surfaces de contact (A₁, A₂).
